# FASCICULE DE BREVET EUROPEEN

(11) **EP 2 712 019 B1**
(45) Date de publication et mention de la délivrance du brevet: **22.11.2017**
(21) Numéro de dépôt: 12306151.7
(22) Date de dépôt: 24.09.2012
(51) Int. Cl.: H01Q 1/12, H01Q 1/42, H01Q 15/16

(54) **Dispositif de fixation d'un radome sur un réflecteur parabolique d'antenne**
Vorrichtung zum Befestigen einer Antennenkuppel auf einem Parabolreflektor einer Antenne
Device for attaching a radome to a parabolic reflector of an antenna

(43) Date de publication de la demande: 26.03.2014
(73) Titulaire: Alcatel- Lucent Shanghai Bell Co., Ltd, Shanghai 201206 (CN)
(72) Inventeur: Lebayon, Armel, 44570 Trignac (FR); Isambard, Loic, 44570 Trignac (FR); Siret, Samuel, 44570 Trignac (FR)
(74) Mandataire: Berthier, Karine

(56) Documents cités:
- EP-A1- 1 612 139
- JP-A- 2002 064 318
- US-A- 3 351 947

## Description

La présente invention se rapporte à un dispositif pour la fixation d'un radôme sur un réflecteur, destiné à être utilisé dans des antennes à réflecteur concave ayant par exemple la forme d'au moins une portion de parabole, le réflecteur pouvant être éventuellement muni d'une jupe.

Les antennes à réflecteur parabolique sont habituellement utilisées pour les réseaux de communication mobile. Une telle antenne comporte un réflecteur principal présentant une concavité ayant par exemple la forme d'un paraboloïde de révolution autour de l'axe de symétrie de l'antenne, et un dispositif d'alimentation situé le long de l'axe de symétrie de l'antenne pour transmettre les ondes électromagnétiques émises ou reçues par l'antenne.

On y associe un radôme qui présente une surface protectrice imperméable cloisonnant l'espace défini par le réflecteur vis-à-vis de l'extérieur. Ce radôme peut être souple ou rigide. Un radôme plat rigide, le plus utilisé actuellement, présente l'avantage d'une bonne résistance vis-à-vis de l'environnement climatique extérieur tel que pluie, vent ou neige. Il est donc indispensable d'assurer une fixation solide capable de résister notamment à la pression du vent, en particulier pour les réflecteurs de diamètre important. Le système de fixation doit aussi permettre une démontage/remontage rapide et sans dégradation du radôme sur le réflecteur.

Un radôme plat, relativement rigide, est le plus souvent fixé sur le réflecteur au moyen de différents dispositifs ayant en commun de nécessiter une pluralité de vis ou boulons placées sur la périphérie du radôme. Afin de respecter les normes de résistance aux conditions environnementales, le nombre de boulons est élevé. Toutefois la présence d'une telle quantité de boulons métalliques et les aspérités qu'ils forment sur le radôme peuvent entrainer une dégradation des performances radioélectriques de l'antenne.

Le document US3351947 décrit un dispositif de fixation d'un radôme à un réflecteur, le dispositif comprenant une pièce intermédiaire conductrice multicouche avec une semelle en caoutchouc qui lui fournit un support élastique afin d'assurer la continuité électrique et qui évite le rayonnement de fuite entre le réflecteur et la jupe conductrice du radôme.

Le document EP1612139 se rapporte à la fixation d'un radôme destiné à abriter un radar situé en pointe avant du fuselage d'un aéronef, avec des ferrures solidaires du radôme sur lesquelles sont fixées des pièces convexes. La présente invention a pour but d'éliminer les inconvénients de l'art antérieur, et en particulier de proposer un dispositif pour la fixation d'un radôme plat et rigide sur un réflecteur à ouverture circulaire qui mette en oeuvre une moindre quantité de moyens de fixation, tels que vis, goupilles, boulons, etc..., que les systèmes connus, tout en réalisant une fixation fiable et résistante aux contraintes environnementales.

L'invention a aussi comme but de proposer un dispositif de fixation adapté à la fixation d'un radôme constitué d'un matériau rigide tel qu'un matériau non-thermoformable, par exemple un matériau peu dense de type multicouche ou « nid d'abeille ».

L'invention a encore pour but de proposer un dispositif de fixation qui soit en outre peu coûteux et facile à mettre en oeuvre, que ce soit au montage ou au démontage.

L'objet de la présente invention est un dispositif de fixation d'un radôme plan rigide sur un réflecteur d'antenne à ouverture circulaire comprenant,
- un renfort supérieur appliqué sur une face du radôme tournée vers l'extérieur et recouvrant la tranche périphérique du réflecteur et du radôme,
- un renfort inférieur placé contre une face du réflecteur opposée au radôme, et
- une pièce intercalaire rigide comportant solidairement une semelle disposée entre le réflecteur et le radôme, au moins un cylindre laissant un passage traversant pour un moyen de fixation du radôme sur le réflecteur, et au moins une cheville coopérant avec le radôme.

Selon un premier aspect, le renfort supérieur recouvre la partie supérieure de la cheville.

Selon un deuxième aspect, le renfort supérieur comporte un orifice pour le passage du cylindre.

Selon un troisième aspect, le cylindre a la forme d'un tube creux traversant la semelle et apte à s'insérer dans un orifice du renfort supérieur.

Selon un quatrième aspect, la distance séparant une cheville d'un cylindre ou d'une cheville adjacente est constante.

Selon un cinquième aspect, la pièce intercalaire est en matériau diélectrique.

Selon un sixième aspect, le moyen de fixation du radôme sur le réflecteur est un boulon muni d'un écrou.

Ce dispositif de fixation a comme avantage de permettre de ne pas diminuer le nombre de trous utilisé habituellement pour la fixation du radôme, donc de conserver la solidité de la liaison entre le radôme et le dispositif de fixation, tout en réduisant le risque de perturber le fonctionnement radioélectrique de l'antenne. De plus le nombre de boulons à mettre en place est moindre, ce qui permet un gain de temps significatif lors de l'installation de l'antenne.

L'invention a encore pour objet une antenne comportant un réflecteur à ouverture circulaire, un radôme plan rigide et un dispositif de fixation du radôme sur le réflecteur, le radôme comprenant une pluralité de trou répartis à sa périphérie, dans laquelle seulement une partie des trous du radôme sont utilisés pour le passage d'un moyen de fixation. De préférence, un tiers seulement des trous du radôme sont utilisés pour le passage du moyen de fixation.

Selon un autre aspect, la tranche des bords périphériques du réflecteur et du radôme est recouverte par le renfort supérieur du dispositif de fixation, le renfort supérieur étant appliqué sur la face du radôme tournée vers l'extérieur,

D'autres caractéristiques et avantages apparaîtront à la lecture de la description qui suit d'un mode de réalisation, donné bien entendu à titre illustratif et non limitatif, et dans le dessin annexé sur lequel
- la figure 1 illustre une vue en perspective d'un réflecteur parabolique d'antenne muni d'un radôme plan rigide assemblé au moyen d'un dispositif de fixation,
- la figure 2 illustre une vue en coupe transversale selon A-A du bord de l'antenne au niveau d'un moyen de fixation,
- la figure 3 illustre une vue de détaillée d'une pièce intercalaire du dispositif de fixation.
- la figure 4 illustre une vue en coupe longitudinale selon B-B d'une zone de fixation du radôme sur le réflecteur au voisinage d'un moyen de fixation,
- la figure 5 illustre une autre vue en coupe parallèle à A-A du bord de l'antenne au niveau d'une cheville.

Sur ces figures, les éléments identiques portent les mêmes numéros de référence.

Dans le mode de réalisation illustré sur la figure 1, un réflecteur **1** concave, notamment parabolique, à ouverture circulaire, appartenant par exemple à une antenne microonde, est recouvert d'un radôme **2** circulaire plat et rigide. Le radôme **2** doit pouvoir résister aux conditions extérieures, parfois extrêmes, durant plusieurs années. Notamment le radome doit avoir une tenue mécanique suffisante pour supporter des vents dont la vitesse peut atteindre 300 Km/h. Le radôme **2,** par exemple d'un diamètre de 1 mètre, est fixé sur la lèvre formant le bord du réflecteur **1** par un dispositif de fixation comportant une pluralité de moyens de fixation, tels que des boulons **3,** disposés à intervalles réguliers sur la périphérie du radôme **2.**

Dans ce mode de réalisation, le nombre de boulons **3,** par exemple ici vingt quatre boulons, est moindre que dans les antennes connues de même diamètre qui comportent habituellement soixante douze boulons pour présenter la tenue mécanique nécessaire. Un radôme de ce type comporte donc habituellement soixante douze trous régulièrement espacés sur toute la périphérie. Dans le cas présent, un trou sur trois seulement reçoit un moyen de fixation tel qu'un boulon **3.**

La figure 2 illustre, par une vue en coupe transversale selon A-A, l'assemblage du radôme **2** sur le réflecteur **1** au niveau d'un boulon **3.** Le dispositif de fixation comporte un renfort supérieur **4** appliqué sur le bord de la face du radôme **2** tournée vers l'extérieur, qui est replié de manière à recouvrir la tranche des bords périphériques du réflecteur **1** et du radôme **2.** Le dispositif de fixation comporte aussi un renfort inférieur **5** dont la forme épouse celle du bord, formant lèvre, de la surface extérieure du réflecteur **1** opposée au radôme **2.** Le renfort supérieur **4** et le renfort inférieur **5** coopèrent de telle sorte que les bords du réflecteur **1** et du radôme **2** soient simultanément pincés entre le renfort supérieur **4** et le renfort inférieur **5**. Le renfort supérieur **4,** le réflecteur **1,** le radôme **2,** et le renfort inférieur **5** sont perforés afin de laisser le passage à des moyens de fixation d'axe X-X', tels que des goupilles ou des boulons **3,** maintenus par des écrous **6** et éventuellement associés à des rondelles **7**. Une pièce intercalaire **8** est disposée entre le réflecteur **1** et le radôme **2** et se prolonge dans l'épaisseur du radôme **2.**

La pièce intercalaire **8** est illustrée en détail sur la figure 3. La pièce intercalaire **8** comporte une semelle **9,** qui a ici la forme d'un rectangle plat, par exemple de 120 mm X 17 mm. La semelle **9** porte un cylindre **10** creux traversant encadré par deux chevilles **11.** La pièce intercalaire **8** est réalisée dans un matériau rigide, de préférence en un matériau diélectrique comme un plastique, tel que l'acrylonitrile-butadiène-styrène ABS ou le polyamide PA, qui présente l'avantage d'être léger et peu coûteux. Toutefois la pièce intercalaire **8** pourrait être aussi réalisée en métal, par exemple en aluminium, sans impact radioélectrique étant donné que les chevilles **11** sont placées entre le réflecteur **1** et le renfort supérieur **4** du dispositif de fixation, et se trouvent donc masquées.

Le cylindre **10** a la forme d'un tube creux d'axe **X-X'** qui traverse la semelle **9.** Le diamètre extérieur du cylindre **10** est adapté au diamètre des trous ménagés dans le radôme **2.** Ici le diamètre extérieur du cylindre est par exemple de 7 mm. Le renfort supérieur **4** comporte aussi un orifice pour le passage du cylindre **10.** Entre les chevilles **11,** la semelle **9** est perforée et l'orifice communique avec l'intérieur tubulaire du cylindre **10** de manière à permettre le passage d'un boulon **4** à travers la pièce intercalaire **8.** Le cylindre **10** est placé au droit d'un trou ménagé dans le réflecteur **1,** afin de pouvoir y insérer la tige filetée d'un boulon **3,** par exemple de 5 mm de diamètre, le cylindre **10** lui servant alors de guide.

Des chevilles **11** sont disposées à chaque extrémité de la semelle **9** à une distance **d** égale de part et d'autre du cylindre **10.** On comprend que dans ce cas la longueur de la semelle est au moins un peu supérieure à 2d. La cheville **11** a la forme d'un cylindre, d'axe **Y-Y',** qui peut être plein ou évidé selon la technique de fabrication utilisée, posé sur la semelle **9** dont elle est solidaire. Le diamètre extérieur de la cheville **11** est adapté au diamètre des trous ménagés dans le radôme **2**. Ici le diamètre extérieur des chevilles **11,** par exemple 7 mm, est du même ordre de grandeur que leur hauteur au-dessus de la semelle **9.** La surface externe de la cheville **11** est pourvue de reliefs rainurés **12** qui ont pour fonction de maintenir en place le radôme **2** en empêchant sont glissement. Lors du montage de l'antenne, les chevilles **11** sont enfoncées en force dans les trous du radôme **2** dont le matériau est très légèrement plus souple que les chevilles **11.** Une fois en place les reliefs rainurés **12** exercent une pression sur les parois du trou, empêchant tout déplacement non souhaité.

Comme illustré en coupe longitudinale selon B-B sur la figure 4, le cylindre **10** et les deux chevilles **11** s'insèrent dans les trous traversant existants dans le radôme **2** qui est posé sur la pièce intercalaire **8.** La semelle 9 de la pièce intercalaire **8** est placée sur le réflecteur **1.** Le renfort inférieur **5** est appliqué contre la face opposée du réflecteur **1.** Le boulon **3** inséré dans le cylindre **10** est maintenu serré par l'écrou **6.** Pour plus de clarté, le renfort supérieur **4** a été enlevé, sa position étant représentée par une ligne pointillée.

Dans le cas présent, le nombre de trous dans le radôme **2** et la distance séparant les trous existants dans le radôme **2** sont les mêmes que dans l'art antérieur où tous ces trous étaient destinés à accueillir un boulon. Ainsi la distance **d** séparant une cheville **11** du cylindre **10** correspond à l'intervalle entre deux trous successifs du radôme **2.** Dans ce mode de réalisation, seul un trou sur trois accueille un boulon **3,** guidé par le cylindre **10,** et les trous situés de part et d'autre permettent le passage des chevilles **11.** D'autres pièces intercalaires **13** analogues peuvent être placées de part et d'autre de la pièce intercalaire **8** afin de couvrir toute la circonférence du radôme **2.** Les pièces intercalaires **13** portent de la même façon des cylindres tubulaires (non représenté) et des chevilles **14** qui sont situées à une distance **d** des chevilles **11** adjacentes appartenant à la pièce intercalaire **8.**

Une vue en coupe parallèlement à A-A au niveau d'une cheville **11** est illustrée sur la figure 5. La semelle **9** de la pièce intercalaire **8** portant la cheville **11** est placée entre le réflecteur **1** et le radôme **2.** La cheville **11** s'insère dans un trou du radôme **2.** Le réflecteur **1,** la pièce intercalaire **8** et le radôme **2** sont pris en sandwich entre le renfort supérieur **4** et le renfort inférieur **5**. Le renfort supérieur **4** recouvre la partie supérieure de la cheville **11** qui dépasse de la surface du radôme **2.** De ce fait les aspérités crées par les chevilles **11** sont masquées, et il n'y a pas d'impact radioélectrique sensible même dans le cas où les chevilles **11** sont métalliques.

Le mode de réalisation qui vient d'être décrit s'applique au cas où on utilise un radôme circulaire de type connu. Toutefois des radômes peuvent être fabriqués de manière à être adaptés à ce dispositif de fixation, et notamment les trous peuvent ne plus être régulièrement espacés mais regroupés pour correspondre à la forme de la pièce intercalaire. Par exemple le radôme pourrait porter des groupes de trois trous espacés d'une distance d1, chaque groupe de trous étant distant de d2 des groupes adjacents, avec d2 supérieur à d1. Dans ce cas, si on a d1 = 14 mm et d2 = 128 mm, la longueur de la semelle pourra être de 50 mm par exemple.

Bien entendu, la présente invention n'est pas limitée aux modes de réalisation décrits. En particulier, on pourra sans sortir du cadre de l'invention modifier le nombre de cylindres et/ou le nombre de chevilles portés par chaque pièce intercalaire. On pourra aussi modifier les espacements entre les chevilles et les cylindres et/ou les chevilles adjacentes.

## Revendications

1. Dispositif de fixation adapté pour fixer un radôme plan rigide (2) sur un réflecteur d'antenne (1) à ouverture circulaire, le dispositif comprenant,
- un renfort supérieur (4), comportant un orifice, apte à coopérer avec une face du radôme (2) tournée vers l'extérieur,
- un renfort inférieur (5) apte à coopérer avec la face extérieure du réflecteur (1) opposée au radôme (2),
- au moins une pièce intercalaire rigide (8, 13) comportant solidairement une semelle (9) apte à être disposée entre le réflecteur (1) et le radôme (2), au moins un cylindre creux (10) porté par la semelle (9) apte à s'insérer dans l'orifice du renfort supérieur (4) à travers des trous du radôme (2) laissant un passage traversant pour un moyen de fixation (3) du radôme (2) sur le réflecteur (1), et au moins une cheville (11, 14) placée sur la semelle (9) et apte à coopérer avec des trous du radôme (2).

2. Dispositif selon la revendication 1, dans lequel le renfort supérieur (4) recouvre la partie supérieure de la cheville (11, 14).

3. Dispositif selon l'une des revendications 1 et 2, comprenant plusieurs des pièces intercalaires (8, 13), dans lequel la distance séparant une cheville (11, 14) d'un cylindre (10) ou d'une cheville (11, 14) de la pièce intercalaire (8, 13) adjacente est constante.

4. Dispositif selon l'une des revendications 1 à 3, dans lequel la au moins une pièce intercalaire (8, 13) est en matériau diélectrique.

5. Antenne comportant un réflecteur concave (1) et un radôme plan rigide (2) qui ferme le réflecteur (1), et un dispositif de fixation du radôme (2) sur le réflecteur (1) selon l'une des revendications 1 à 4, dans laquelle le renfort supérieur (4) est appliqué sur une face du radôme (2) tournée vers l'extérieur et recouvre la tranche périphérique du réflecteur (1) et du radôme (2), le renfort inférieur (5) est placé contre une face du réflecteur (1) opposée au radôme (2), et la au moins une pièce intercalaire rigide (8, 13) est disposée entre le réflecteur (1) et le radôme (2), et le cylindre (10) et la cheville (11, 14) ont un diamètre extérieur adapté pour être insérées dans les trous du radôme (2).

6. Antenne selon la revendication 5, dans laquelle le renfort supérieur (4) recouvre la partie supérieure de la cheville (11, 14).

7. Antenne selon l'une des revendications 5 à 6, dans laquelle le passage traversant du cylindre (10) a la forme d'un tube creux traversant la semelle (9).

8. Antenne selon l'une des revendications 5 à 7, comprenant plusieurs des pièces intercalaires (8, 13), dans laquelle la distance séparant une cheville (11, 14) d'un cylindre (10) ou d'une cheville (11, 14) de la pièce intercalaire (8, 13) adjacente est constante.

9. Antenne selon l'une des revendications 5 à 8, dans laquelle la au moins une pièce intercalaire (8, 13) est en matériau diélectrique.

10. Antenne selon la revendication 5, dans laquelle le radôme (2) comprend une pluralité de trous répartis à sa périphérie, et des moyens de fixation (3), où seulement une partie des trous du radôme (2) sont traversés par lesdites moyens de fixation (3).

11. Antenne selon la revendication 10, dans laquelle un tiers seulement des trous du radôme (2) sont traversés par lesdites moyens de fixation (3).

## Patentansprüche

1. Befestigungsvorrichtung, angepasst zum Fixieren eines flachen, starren Radoms (2) auf einem Antennenreflektor (1) mit runder Öffnung, wobei die Vorrichtung umfasst:
- eine obere Verstärkung (4), die eine Öffnung umfasst, geeignet, um mit einer nach außen gewandten Fläche des Radoms (2) zusammenzuwirken,
- eine untere Verstärkung (5), geeignet, um mit der Außenfläche des Reflektors (1) zusammenzuwirken, die dem Radom (2) gegenüberliegt,
- mindestens eine starre Einlage (8, 13), umfassend eine Sohle (9), geeignet, um zwischen dem Reflektor (1) und dem Radom (2) angeordnet zu werden, mindestens einen von der Sohle (9) getragenen Hohlzylinder (10), geeignet, um sich in die Öffnung der oberen Verstärkung (4) durch Löcher des Radoms (2) einzufügen, wobei er einen Durchgang für ein Befestigungsmittel (3) des Radoms (2) auf dem Reflektor (1) lässt, und mindestens einen Stift (11, 14) umfasst, der auf der Sohle (9) angeordnet und geeignet ist, mit den Löchern des Radoms (2) zusammenzuwirken.

2. Vorrichtung nach Anspruch 1, wobei die obere Verstärkung (4) den oberen Teil des Stifts (11, 14) abdeckt.

3. Vorrichtung nach einem der Ansprüche 1 und 2, die mehrere Einlagen (8, 13) beinhaltet, wobei der Abstand, der einen Stift (11, 14) von einem Zylinder (10) oder von einem Stift (11, 14) der angrenzenden Einlage (8, 13) trennt, konstant ist.

4. Vorrichtung nach einem der Ansprüche 1 bis 3, wobei die mindestens eine Einlage (8, 13) aus dielektrischem Material besteht.

5. Antenne, umfassend einen konkaven Reflektor (1) und ein flaches, starres Radom (2), das den Reflektor (1) verschließt, und eine Befestigungsvorrichtung des Radoms (2) auf dem Reflektor (1) nach einem der Ansprüche 1 bis 4, wobei die obere Verstärkung (4) auf einer nach außen gewandten Fläche des Radoms (2) angebracht ist und den Randbereich des Reflektors (1) und des Radoms (2) abdeckt,
die untere Verstärkung (5) gegen eine Fläche des Reflektors (1), die dem Radom (2) gegenüberliegt, angeordnet ist, und
die mindestens eine starre Einlage (8, 13) zwischen dem Reflektor (1) und dem Radom (2) angeordnet ist und der Zylinder (10) und der Stift (11, 14) einen Außendurchmesser haben, angepasst, um in die Löcher des Radoms (2) eingefügt zu werden.

6. Antenne nach Anspruch 5, wobei die obere Verstärkung (4) den oberen Teil des Stifts (11, 14) abdeckt.

7. Antenne nach einem der Ansprüche 5 bis 6, wobei der Durchgang des Zylinders (10) die Form eines hohlen Rohres hat, das die Sohle (9) durchsetzt.

8. Antenne nach einem der Ansprüche 5 bis 7, die mehrere Einlagen (8, 13) beinhaltet, wobei der Abstand, der einen Stift (11, 14) von einem Zylinder (10) oder von einem Stift (11, 14) der angrenzenden Einlage (8, 13) trennt, konstant ist.

9. Antenne nach einem der Ansprüche 5 bis 8, wobei die mindestens eine Einlage (8, 13) aus dielektrischem Material ist.

10. Antenne nach Anspruch 5, wobei das Radom (2) eine Vielzahl von Löchern beinhaltet, die an seinem Rand verteilt sind, und Befestigungsmittel (3), wo nur ein Teil der Löcher des Radoms (2) von den besagten Befestigungsmitteln (3) durchsetzt ist.

11. Antenne nach Anspruch 10, wobei nur ein Drittel der Löcher des Radoms (2) von den besagten Befestigungsmitteln (3) durchsetzt ist.

## Claims

1. Fastening device adapted to fasten a rigid plane radome (2) onto a circular-opening antenna reflector (1), the device comprising:
- an upper bracket (4) comprising an orifice, able to cooperate with an outward-pointing face of the radome;
- a lower bracket (5) able to cooperate with the outer surface of the reflector (1) opposite the radome (2);
- at least one rigid spacer (8, 13) comprising in tandem a sole (9) able to be disposed between the reflector (1) and the radome (2), at least one hollow cylinder (10) supported by the sole (9) able to be inserted into the orifice of the upper bracket (4) through holes of the radome (2) that allow a means of fastening (3) the radome (2) to the reflector (1) to pass through,
- and at least one peg (11, 14) placed on the sole (9) and able to cooperate with the holes of the radome (2).

2. A device according to claim 1, wherein the upper bracket (4) covers the upper part of the peg (11, 14).

3. A device according to one of the claims 1 and 2, comprising multiple spacers (8, 13), in which the distance separating one peg (11, 14) from a cylinder (10) or from a peg (11, 14) of the adjacent spacer (8, 13) is constant.

4. A device according to one of the claims 1 to 3, wherein at least one spacer (8, 13) is made of a dielectric material.

5. An antenna comprising a concave reflector (1) and a rigid plane radome (20) that encloses the reflector (1), and a device for fastening the radome (2) to the reflector (1) according to one of the claims 1 to 4, wherein the upper bracket (4) is applied to an outward-pointing face of the radome (2) and covers the peripheral section of the reflector (1) and of the radome (2), the upper bracket (5) is placed against a face of the reflector (1) opposite the radome (2), and the at least one rigid spacer (8, 13) is disposed between the reflector (1) and the radome (2), and the cylinder (10) and the peg (11, 14) have an outer diameter adapted to be inserted into the holes of the radome (2).

6. An antenna according to claim 5, wherein the upper bracket (4) covers the upper part of the peg (11, 14).

7. An antenna according to one of the claims 5 to 6, wherein the passage running through the cylinder (10) has the shape of a hollow tube passing through the sole (9).

8. An antenna according to one of the claims 5 to 7, comprising multiple spacers (8, 13), in which the distance separating one peg (11, 14) from a cylinder (10) or from a peg (11, 14) of the adjacent spacer (8, 13) is constant.

9. An antenna according to one of the claims 5 to 8, wherein at least one spacer (8, 13) is made of a dielectric material.

10. An antenna according to claim 5, wherein the radome (2) comprises a plurality of holes distributed along its periphery, and means of fastening (3), where only some of the holes of the radome (2) are traversed by said means of fastening (3).

11. An antenna according to claim 10, wherein only one-third of the holes of the radome (2) are traversed by said means of fastening (3).
